# FASCICULE DE BREVET EUROPEEN

(11) **EP 0 235 621 B1**
(45) Date de publication et mention de la délivrance du brevet: **01.07.1992**
(21) Numéro de dépôt: 87101777.8
(22) Date de dépôt: 09.02.1987
(51) Int. Cl.: C21C 5/46

(54) **Lance de soufflage d'oxygène**
Sauerstoff-Blaslanze
Lance for blowing oxygen

(30) Priorité: 25.02.1986 LU 86322
(43) Date de publication de la demande: 09.09.1987
(73) Titulaire: ARBED S.A., L-2930 Luxembourg (LU)
(72) Inventeur: Bock, André, L-1944 Luxembourg (LU); Henrion, Romain, L-4243 Esch/Alzette (LU); Liesch, Jean, L-4020 Esch/Alzette (LU); Heintz, Carlo, L-2154 Luxembourg (LU); Klein, Henri, L-4602 Niedercorn (LU); Liesch, Jean-François, L-4062 Esch/Alzette (LU)
(74) Mandataire: Freylinger, Ernest T.

(56) Documents cités:
- AT-B- 174 388
- AT-B- 216 032
- GB-A- 1 198 112
- US-A- 3 130 252

## Description

L'invention concerne une lance pour l'affinage de métaux ou de ferroalliages par soufflage d'oxygène par le haut.

La conception d'une lance de soufflage d'oxygène, qu'il s'agisse d'une lance fournissant un jet vertical pour l'affinage proprement dit, ou d'une lance comprenant en plus par exemple des tuyères latérales fournissant des jets obliques pour la post-combustion du monoxyde de carbone, nécessite certains calculs qui doivent en particulier tenir compte des deux grandeurs suivantes: le nombre de Mach et le débit optimum.

Le nombre de Mach est une grandeur qui exprime l'impulsion, la vitesse resp. le degré de dureté du jet. La tuyère d'une lance comporte habituellement un convergent et en aval de ce dernier un divergent; le nombre de Mach est fonction du rapport des diamètres de sortie du divergent et du col du convergent. Le débit optimum est fonction de la pression d'entrée de la tuyère et du diamètre du col du convergent.

Il apparaît que ces deux grandeurs dépendent de la configuration géométrique de la tuyère et ne sont pas variables indépendamment l'une de l'autre. Cela veut dire qu'il n'est pas possible de procéder à un soufflage à jet dur et débit réduit à l'aide d'une lance conçue pour avoir un débit optimal élevé, ni d'effectuer un soufflage à jet mou et débit réduit, à l'aide d'une lance conçue pour avoir un débit élevé, sans s'éloigner dans un sens ou dans l'autre des grandeurs optimales liées à la configuration géométrique de la tuyère. Or si l'on essaie de dépasser les limites du point de vue débit et vitesse de sortie, il se crée à l'intérieur du convertisseur et aux abords de l'embouchure de la lance des ondes de choc ; les caractéristiques du jet se dégradent et l'usure de la lance progresse rapidement.

Le métallurgiste peut désirer projeter sur le bain en voie d'affinage un jet vertical mou, à un débit élevé ; une telle manière de souffler est à recommander au cours de l'affinage lorsqu'il s'agit de former un laitier fortement oxydé. Il est tout aussi bien imaginable qu'il veuille souffler un jet d'oxygène vertical dur, à débit réduit ; cette manière de procéder serait indiquée en vue de réduire le volume total en oxygène fourni au convertisseur, dans le but de ne pas oxyder le laitier, tout en garantissant une décarburation vigoureuse du métal.

De par le brevet AT-B-174 388 une lance pour l'affinage de bains métalliques est connue dans laquelle le jet de gaz d'affinage est divisé dans la tête de lance en deux jets concentriques distincts sortant de la lance à des angles différents. Ce brevet décrit une tête de lance comprenant une tuyère centrale entourée par une tuyère-enveloppe, la tuyère centrale étant pourvue d'une pièce de déflection hélicoïdale. Le manteau de la tuyère centrale et la pièce de déflection sont attachés à une barre moyennant laquelle ils peuvent être soumis à un mouvement de rotation et/ ou de translation selon l'axe de la lance. De cette façon, les angles de sortie des jets de gaz d'affinage peuvent être changés.

Le brevet AT-B-216 032 décrit une lance d'affinage d'un bain métallique qui comprend une tuyère unique équipée d'un déflecteur déplaçable le long de l'axe de la lance afin de pouvoir modifier l'angle d'impact du jet d'affinage sur le bain métallique.

Le but de la présente invention est de créer une lance de soufflage d'oxygène, dont le concept permet de varier le nombre de Mach et le débit optimal, indépendamment l'un de l'autre tout en n'utilisant qu'un minimum de pièces mobiles.

Un critère essentiel à respecter est l'utilisation d'un minimum de moyens mécaniques, c'est-à-dire qu'il faut arriver au but recherché sans avoir à mettre en oeuvre des moyens capables de varier la configuration géométrique de sortie de la tuyère. En effet, des moyens mécaniques permettant de varier le diamètre du divergent d'une tuyère, ne seraient guère accessibles à des frais abordables.

Ce but est atteint par la lance suivant l'invention telle qu'elle est caractérisée dans la revendication principale. Des variantes d'exécution préférentielles sont décrites dans les sous-revendications.

Un avantage capital de l'invention réside dans la possibilité offerte à l'aciériste de varier, en fonction des différentes phases d'affinage, la quantité d'oxygène introduite dans le bain tout en imposant en permanence au jet la vitesse optimale requise.

L'invention sera illustrée par la description des dessins, où
- la fig.1 montre de manière non-limitative une forme d'exécution possible de la lance suivant l'invention, tandis que
- la fig.2 représente un schéma de réglage des différents éléments, de la lance représentée en fig. 1, permettant d'aboutir à la variabilité individuelle du nombre de Mach et du débit optimal.
- la fig. 3 montre une autre forme d'exécution possible de la lance suivant l'invention.
- la fig.4 montre un exemple de caractéristique vitesse-débit d'un jet d'oxygène.

On distingue en fig. 1 une partie d'une tête de lance avec son circuit de refroidissement à l'eau 2. La tuyère 1 fournissant l'oxygène d'affinage se compose d'un tube intérieur 20 sensiblement cylindrique, dont la partie inférieure 21 est convergente, et d'un tube extérieur 3, coaxial au tube intérieur 20 et également sensiblement cylindrique. L'embouchure 25 du tube 20 est disposée de quelques dizaines de cm en retrait de l'embouchure 5 de la tuyère 1. Les deux tubes présentent des vannes de régulation 22 respectivement 4 permettant de régler individuellement la quantité et la pression de gaz les traversant. Notons que ces vannes sont en réalité disposées nettement plus en amont des embouchures, p.ex à la hauteurs des supports de fixation de la lance. A l'intérieur du tube 20 est disposée la pièce 23 en forme d'aiguille. Cette pièce est déplaçable suivant l'axe commun, dans le sens de la double flèche 24 à l'aide d'un moteur, qui peut être du type pas-à-pas linéaire (non représenté). On distingue également la zone 7, où l'interaction entre le jet central supersonique en expansion 26, sortant du tube 20 et du jet annulaire subsonique 6, entourant le jet central, crée des conditions équivalant à une réduction effective de la section à la sortie du tube 3.

Ainsi le tube intérieur 20 présente à sa sortie un convergent 21 dont la section effective est variable grâce au positionnement réglé de la pièce 23 en forme d'aiguille. Il est soufflé à travers ce tube l'oxygène d'affinage, dont la pression initiale est contrôlée par l'intermédiaire de la vanne de régulation 22. Ce jet passe par la sortie 25 du tube intérieur, la section effective de sortie étant déterminée par la position de la pièce 23 en forme d'aiguille, et arrive dans le tube extérieur 3. En pénétrant dans ce tube, le jet 26 est expansé.

Le tube extérieur 3 fournit un jet 6 annulaire d'oxygène ou éventuellement d'air, dont le débit est contrôlé à l'aide de la vanne de régulation 4 et enveloppant le jet expansé 26. Etant donné qu'on profite des phénomènes d'expansion complémentaires d'un jet supersonique et d'un jet subsonique, la vanne 4 doit au plus être ouverte jusqu'à une position où le jet annulaire 6 devient supersonique; sinon le fonctionnement de la tuyère n'est plus assuré. D'un autre côté il y a lieu d'assurer que la pression statique du jet sortant de la tuyère 1 soit proche de la pression qui règne dans le récipient métallurgique. Rappelons que lorsqu'un jet supersonique sort d'une tuyère qui le "guide" latéralement en possédant une pression interne supérieure à la pression du milieu ambiant, il est le siège d'une expansion latérale tellement forte que sa pression interne tombe en dessous de celle du milieu ambiant, qui en retour comprime le jet supersonique: il y a formation d'ondes de choc. Il est vrai que pour la tuyère selon l'invention on peut, dans de faibles proportions, repousser cette contrainte imposée à la pression du jet supersonique à la sortie sans trop perturber sa dynamique. En effet, le jet annulaire subsonique 6 continue à envelopper le jet central 26 supersonique et freine son expansion transversale.

Pour mieux comprendre le fonctionnement, regardons ce qui se passe lorsque pour une position donnée des vannes 4 et 22, l'aiguille 23 est rétractée, de sorte à augmenter la section effective du col 25: Le débit du jet supersonique augmente. A première vue, au regard du fait que dans une tuyère de Laval, à pression initiale constante, le nombre de Mach est fonction du rapport (diamètre de sortie divergent/diamètre du col du convergent), on pourrait croire que la vitesse du gaz à la sortie diminue. En fait dans une première phase très courte, la vitesse à la sortie diminue effectivement. Conjointement avec la chute de vitesse, la pression interne du jet supersonique augmente, ce qui provoque un élargissement du jet supersonique au dépens du jet annulaire subsonique et la vitesse du gaz supersonique reprend une valeur proche de celle observée avant la modification de la position de l'aiguille.

Une ouverture de la vanne 22 par contre est accompagnée d'une augmentation du débit et de la vitesse du gaz. On retrouve le débit de départ en diminuant à l'aide de l'aiguille la section effective du col 25.

Notons que le degré d'ouverture de la vanne 4 n'est pas une variable dont on peut disposer à sa guise. Sa fonction primordiale est de réduire la pression de source de façon à exclure la création d'un jet annulaire supersonique. Etant donné qu'un jet subsonique possède, en sortant d'un conduit, une pression interne égale à celle du milieu ambiant, on a toute liberté de choisir, à l'aide d'essais de routine, le degré d'ouverture de la vanne qui permet, pour la gamme de débits et de vitesses du jet supersonique, un élargissement et une contraction optimale de cet jet. Une fois qu'on a déterminé cette position, on fixe le zéro du comparateur 40 (voir plus loin explications en rapport avec la figure 2). Au cours des différents modes de fonctionnement de la lance, le degré d'ouverture de la vanne 4 ne change que faiblement.

Le schéma en fig. 2 est destiné à illustrer un procédé de régulation de la marche de la lance de soufflage suivant l'invention. Les éléments-moteurs sont les vannes de régulation 22 et 4, ainsi que le mécanisme de mouvement de la pièce 23; les éléments de mesure sont le capteur 30 de la pression, le capteur 31 de position de l'aiguille et le capteur 32 de la température du jet d'oxygène d'affinage en amont du convergent 21 ainsi que le capteur 33 qui mesure la pression du jet à l'embouchure 5 de la tuyère 1.

D'après la théorie sur les tuyères de Laval on connaît les relations suivantes:
où
- Po est la pression à l'entrée de la tuyère de Laval (Pa)
- To est la température à l'entrée de la tuyère de Laval (°K)
- Pa est la pression à la sortie de la tuyère de Laval (Pa) (dans le cas présent, la pression régnant dans le convertisseur)
- k est égal au rapport de la chaleur massique du gaz à pression constante à sa chaleur massique à volume constant i.e. Cp/Cv
- α est le coefficient de vitesse de la tuyère qui exprime les pertes dans la tuyère (cas idéal : α = 1)
- ρ_{N} est la densité du gaz dans les conditions normales i.e. 20°C 1 atmosphère (Kg/Nm³)
- Qn est le débit volumique (Nm³/s) du gaz
- R est la constante individuelle du gaz (R=cp-cv) (J/kg.°K)
- Al est la section effective du col de la tuyère de Laval (m²)
- Mam es le nombre de Mach à l'embouchure.

Les deux relations (1) et (2) sont calculées dans les générateurs de fonction 42 respectivement 43. Les entrées du générateur 42 sont la pression Pa régnant dans le convertisseur ainsi que la vitesse (en fait le nombre de Mach Mam) désirée à l'embouchure 5 de la tuyère 1. La pression (calculée) Po, qui devrait régner à l'entrée de la tuyère de Laval, est comparée (référence 44) à la pression réelle P mesurée par le capteur 30 et la différence est appliquée au régulateur 45 qui agit sur la vanne 22. Le générateur 43 reçoit sur ses entrées la pression Po devant régner à l'entréer de la tuyère de Laval, le débit nominal Qn désiré, ainsi que la température To à l'entrée de la tuyère de Laval; la section calculée du col est comparée (référence 46), à la section réelle du col mesurée à l'aide du capteur de position 31 et la différence est appliqué au régulateur 47 qui agit sur la position de l'aiguille 23. Le comparateur 40 compare la pression de sortie du jet à la pression Pa régnant dans le convertisseur et agit sur le régulateur 41, de sorte à annuler toute différence de pression. Les différents régulateurs sont avantageusement du type "régulateur optimal de Kalman".

En Fig. 3 est représentée de manière schématisée une variante d'une tuyère variable ne comportant aucune partie mobile. Le système de refroidissement n'est pas représenté. L'aiguille à position variable est remplacée par un écoulement gazeux coaxial subsonique 301 injecté à une pression légèrement supérieure à la pression statique locale du jet central. Cet "anneau" subsonique a sa source dans une ouverture annulaire 310 usinée dans la partie convergente de la tuyère de Laval 306 et reliée à une chambre torique 311, égalisatrice de pression. La chambre 311 est alimentée, par l'intermédiaire du conduit 312, à une pression qui est fonction de l'importance de l'anneau subsonique 301 désirée. Comme gaz on peut choisir n'importe quel gaz ne réagissant pas chimiquement avec le jet central 305 et de préférence de l'oxygène ou de l'air. L'anneau subsonique 301 est éliminé, après le passage du col, à travers un divergent poreux, les trous 302 en question étant usinés de façon à former un "filtre" supersonique, (i.e. ils sont "transparents" à un écoulement subsonique et inexistants pour un écoulement supersonique et ce grâce aux propriétés de l'expansion et de la compression supersoniques). La quantité de gaz qui rejoint ainsi le jet subsonique annulaire 303 est faible, de sorte à ne perturber ce jet que de façon mineure.

L'expansion du jet central supersonique 309 jusqu'à la pression ambiante a lieu dans un jet annulaire subsonique 303 dont le débit est limité par une tuyère de Laval annulaire 307 en amont d'une cavité 308 jouant le rôle d'un accumulateur. Cet ensemble constitue essentiellement un système d'asservissement de l'expansion.

Le gaz formant le jet annulaire 303 provient d'un prélèvement 304 du jet central 305 en amont de la tuyère de Laval 306. La quantité de gaz prélevée est négligeable par rapport à la quantité de gaz véhiculée par le jet central 305. La pression à l'entrée de la tuyère de Laval annulaire 307 suit les variations de pression du jet central, variations qui sont fortement amorties par l'action combinée de la tuyère de Laval annulaire 307 et de la cavité 308 jouant le rôle d'un accumulateur. Les dimensions de la tuyère de Laval annulaire et de la cavité sont choisies en fonction de la plage de fonctionnement du jet supersonique, tel qu'il a été expliqué plus haut en rapport avec la vanne 4 (fig. 2); en particulier il faut assurer dans la partie avale de l'accumulateur une pression statique inférieure à celle du jet central supersonique.

En fig. 4 on distingue les caractéristiques, d'un point de vue débit et vitesse, d'un jet d'oxygène de soufflage réalisable par la lance selon l'invention. En abscisses se trouve le nombre de Mach M et en ordonnées le débit d'oxygène Q en Nm³/min sortant de la tuyère 1. En fonction des dimensions géométriques de la tuyère 1 (section du conduit en amont de la tuyère, allure du convergent, sections maximales et minimales du col, distance à l'embouchure ... etc.) il existe une plage 50 dans laquelle les modalités de fonctionnement de la lance sont optimales. On peut évidemment sortir de cette plage, p.ex. obtenir un nombre de Mach nettement supérieur à M₂ en augmentant fortement la pression en amont du convergent, mais dans ce cas on aura également des pertes énergétiques élevées (notamment ondes de choc). Dans la plage 50 se trouve également représentée un exemple de chemin 51 balayé lors du processus de soufflage, avec différents états de fonctionnement 52, 53, 54, 55, correspondant à des phases d'affinage bien définies. Il apparaît qu'au lieu de mettre en oeuvre un système tel que représenté sur la fig. 2, qui permet de faire fonctionner la lance de manière optimale pour n'importe quel état de fonctionnement inclu dans la plage 50, on peut également, par de simples essais, déterminer une fois pour toutes les quelques états de fonctionnement (p. ex. 52, ... 55) dont on a normalement besoin au cours de l'affinage et n'utiliser que ceux-ci.

L'invention a été exposée a l'aide de tubes extérieur et intérieur de forme sensiblement cylindrique. Il est bien évident que n'importe quelle forme (p. ex. ovale) permettant de respecter les relations de Laval peut être utilisée. Pareillement au lieu d'utiliser une aiguille ou une "ceinture" gazeuse, on peut utiliser n'importe quel autre moyen aboutissant à un changement de section effective.

## Revendications

1. Lance pour l'affinage de métaux ou de ferroalliages par soufflage d'oxygène par le haut sur un bain métallique, dont la tête de lance (1) présente au moins une tuyère comprenant un conduit central intérieur (20, 306) entouré d'un conduit-enveloppe ou annulaire coaxial extérieur (3) qui guident des jets de gaz composés au moins en partie d'oxygène vers le bain métallique, ledit conduit intérieur (20, 306) comprenant des moyens d'ajustage (23, 301) pour modifier sa section libre de passage du gaz et lesdits deux conduits intérieur (20, 306) et extérieur (3) étant munis chacun de moyens (4, 22) pour régler le débit et/ou la vitesse des jets de gaz, **caractérisée en ce que** le conduit central intérieur (20, 306) a son embouchure (25) située en retrait de l'embouchure (5) du conduit extérieur (3) et qu'il présente à sa sortie un convergent (21) et un col de façon à former avec le gaz enveloppant (6) une tuyère de Laval dont la section du col est modifiable moyennant lesdits moyens d'ajustage (23, 301)

2. Lance selon la revendication 1, **caractérisée en ce que** la vitesse du gaz enveloppant est limitée à des valeurs subsoniques.

3. Lance selon la revendication 1 ou 2, **caractérisée en ce que** les moyens d'ajustage (23, 301) permettent de changer la section du col du conduit intérieur (3) de façon continue.

4. Lance selon l'une des revendications 1, 2 ou 3, **caractérisée en ce que** les moyens pour changer la section du col du conduit intérieur sont constitués par une pièce sensiblement en forme d'aiguille déplaçable le long de l'axe du conduit intérieur, la partie aigue de l'aiguille pouvant prendre différentes positions dans le col du conduit intérieur.

5. Lance selon l'une des revendications 1, 2 ou 3, **caractérisée en ce que** les moyens pour changer la section du col du conduit intérieur sont constitués par une ouverture annulaire prévue dans la partie convergente du conduit intérieur et reliée à une source de gaz à pression variable.

6. Lance selon la revendication 5**, caractérisée en ce que** l'ouverture annulaire est en plusieurs morceaux séparés par des éléments de paroi du convergent.

7. Lance selon la revendication 5, **caractérisée en ce qu'**il est prévu, dans la partie divergente du conduit intérieur, un "filtre" supersonique, reliant le conduit intérieur au conduit extérieur.

8. Lance selon la revendication 7, **caractérisée en ce que** le "filtre" supersonique est constitué par des évidements usinés dans la paroi de la partie divergente du conduit intérieur.

9. Lance selon l'une quelconque des revendications 1 à 8, **caractérisée en ce que** les moyens pour limiter la vitesse du gaz dans le conduit extérieur à des valeurs subsoniques sont constitués par une vanne à ouverture variable.

10. Lance selon l'une quelconque des revendications 1 à 8, **caractérisée en ce que** les moyens pour limiter la vitesse du gaz dans le conduit extérieur à des valeurs subsoniques sont constitués par une tuyère de Laval annulaire suivie d'une cavité.

11. Lance selon l'une quelconque des revendications précédentes, **caractérisée en ce que** l'embouchure du conduit intérieur est située à une dizaine de centimètres en retrait de l'embouchure de la tuyère.

12. Lance selon l'une quelconque des revendications précédentes, **caractérisée en ce que** la section droite du tube intérieur vaut au moins 50 % et au plus 90 % de celle du tube extérieur.

## Claims

1. A lance for the refining of metals or of ferroalloys by blowing oxygen from above into a metal bath, the lance including a lance head (1) having at least one nozzle and comprising an inner central tube (20, 306) surrounded by an annular coaxial outer mantle tube (3), which tubes are guiding the jets of gas composed at least in part of oxygen towards the metal bath, the said inner tube (20, 306) including adjusting means (23, 301) for varying the free cross sectional area of the gas passage, whereas the said inner tube (20, 306) and outer tube (3) are each provided with regulating means (4, 22) to adjust the flow rate and/or the velocity of the gas jets, characterized in that the inner central tube (20, 306) has a mouth (25) spaced upstream from mouth (5) of the outer tube (3) and in that its lower portion includes a convergent section (21) and a throat so as to constitute with the enveloping gas (6) a Laval nozzle whereof the throat cross sectional area can be modified with the help of the said adjusting means (23, 301).

2. Lance according to claim 1, characterized in that the velocity of the enveloping gas is limited to subsonic values.

3. Lance according to claim 1 or 2, characterized in that the adjusting means (23, 301) allow to vary the cross sectional area of the throat of the inner tube (3) in a continuous manner.

4. Lance according to one of the claims 1, 2 or 3, characterized in that the means allowing to vary the cross sectional area of the throat of the inner tube (20) comprises a substantially needle-shaped member (23), which is movable along the longitudinal axis of said inner tube (20) and in that the acute part of said needle-shaped member (23) may be positioned at a plurality of locations within said throat of said inner tube (20).

5. Lance according to one of the claims 1, 2 or 3, characterized in that the means allowing to vary the cross sectional area of the throat of the inner tube comprises an annular opening (310) in the convergent section (306) of the inner tube, said annular opening communicating with a source of gas under variable pressure.

6. Lance according to claim 5, characterized in that the annular opening is comprised of a plurality of spaced elements, said elements being spaced by portions of the wall forming the convergent section.

7. Lance according to claim 5 characterized in that the divergent section has supersonic filter means therein, said filter means connecting said inner tube to said outer tube.

8. Lance according to claim 7, characterized in that the supersonic filter means is comprised of openings machined in the wall of the divergent section of the inner tube.

9. Lance according to any of the claims 1 to 8, characterized in that the means to limit to subsonic speeds the velocity of the gas flowing in the outer tube comprises valve means with a variable opening.

10. Lance according to any of the claims 1 to 8, characterized in that the means to limit the velocity of the gas flowing in the outer tube to subsonic speeds comprises an annular Laval nozzle followed by a cavity.

11. Lance according to any of the preceding claims, characterized in that the mouth of said inner tube is spaced about ten centimeters upstream from the outlet of the nozzle.

12. Lance according to any of the preceding claims, characterized in that the cross sectional area of said inner tube is at least 50% and at most 90% of the cross sectional area of said outer tube.

## Patentansprüche

1. Lanze zum Frischen von Metallen oder von Ferrolegierungen durch Aufblasen von Sauerstoff von oben auf ein metallisches Bad, wobei der Kopf der Lanze (1) wenigstens eine Düse aufweist, welche sich zusammensetzt aus einem inneren zentralen Rohr (20, 306) und einer dieses aussen ringförmig und koaxial umgebenden Leitungshülle (3), welche Strahlen von zumindest teilweise aus Sauerstoff bestehenden Gasen auf das metallische Bad zu führen, hierbei begreifen die besagten inneren Rohre (20, 306) Anpassungsmittel (23, 301) zum Ändern des freien Querschnitts des Gasdurchganges, während die beiden inneren Rohre (20, 306) und die äussere Leitung (3) jeweils mit Vorrichtungen (4, 22) zum Regeln der Durchsatzmenge und/oder der Geschwindigkeit der Gasstrahlen bestückt sind, dadurch gekennzeichnet, dass das zentrale Rohr (20, 306) eine Austrittsöffnung (25) aufweist welche gegenüber der Mündung (5) der äusseren Leitung (3) nach hinten versetzt ist und dass es auf seiner Austrittsseite mit einem konvergierenden Teil (21) und mit einem Hals ausgestattet ist, sodass mit dem umhüllenden Gas (6) eine Lavaldüse gebildet wird bei welcher der Querschnitt des Halses mit Hilfe der genannten Anpassungsmittel (23, 301) verändert werden kann.

2. Lanze gemäss dem Anspruch 1, dadurch gekennzeichnet, dass die Geschwindigkeit des umhüllenden Gases auf unter der Schallgrenze liegende Werte begrenzt ist.

3. Lanze gemäss einem der Ansprüche 1, oder 2, dadurch gekennzeichnet, dass es die Anpassungsmittel (23, 301) erlauben den Querschnitt des Halses (21) des inneren Rohres (20) auf kontinuierliche Art und Weise zu ändern.

4. Lanze gemäss einem der Ansprüche 1, 2 oder 3, dadurch gekennzeichnet, dass die Vorrichtung zum Ändern des Halsquerschnittes des inneren Rohres aus einem im wesentlichen nadelförmigen Teil bestehen welcher entlang der Achse des inneren Rohres verfahrbar ist, wobei der zugespitzte Teil der Nadel verschieden Stellungen in dem Hals des inneren Rohres einnehmen kann.

5. Lanze gemäss einem der Ansprüche 1, 2 oder 3, dadurch gekennzeichnet, dass die Vorrichtung zum Ändern des Halsquerschnittes des inneren Rohres von einer ringförmigen Öffnung gebildet wird welche in dem konvergierenden Teil des inneren Rohres angeordnet ist und an eine Quelle mit Gas von variablem Druck angeschlossen ist.

6. Lanze gemäss dem Anspruch 5, dadurch gekennzeichnet, dass die ringförmige Öffnung aus mehreren Teilen besteht welche durch Elemente der Wand des konvergierenden Teiles getrennt sind.

7. Lanze gemäss dem Anspruch 5, dadurch gekennzeichnet, dass in einem divergierenden Teil des inneren Rohres ein supersonischer "Filter" vorgesehen ist, welcher des innere Rohr mit der äusseren Leitung verbindet.

8. Lanze gemäss dem Anspruch 7, dadurch gekennzeichnet, dass der supersonische "Filter" in Aussparungen besteht die in die Wand des divergierenden Teiles des inneren Rohres eingearbeitet sind.

9. Lanze gemäss einem der Ansprüche 1 bis 8, dadurch gekennzeichnet, dass ein Mittel zur Begrenzung der Geschwindigkeit des Gases in der äusseren Leitung bis auf subsonische Werte von einem Schieber mit einstellbarem Durchgangsquerschnitt gebildet ist.

10. Lanze gemäss einem der Ansprüch 1 bis 8, dadurch gekennzeichnet, dass ein Mittel zur Begrenzung der Geschwindigkeit des Gases in der äusseren Leitungsröhre bis auf subsonische Werte von einer ringförmigen Laval Düse und einer daran anschliessenden Aushöhlung gebildet ist.

11. Lanze gemäss irgendeinem der vorangegangenen Ansprüche, dadurch gekennzeichnet, dass die Austrittsöffnung des inneren Rohres um etwa zehn Centimeter gegenüber der Mündung der Düse nach hinten versetzt ist.

12. Lanze gemäss irgendeinem der vorangegangenen Ansprüche, dadurch gekennzeichnet, dass die Querschnittsfläche des inneren Rohres wenigstens 50 % aber maximal 90 % der Querschnittsfläche der äusseren Leitung darstellt.
